# EUROPÄISCHE PATENTSCHRIFT

(11) **EP 1 020 603 B1**
(45) Veröffentlichungstag und Bekanntmachung des Hinweises auf die Patenterteilung: **26.03.2008**
(21) Anmeldenummer: 99120290.4
(22) Anmeldetag: 12.10.1999
(51) Int. Cl.: E05F 15/12

(54) **Drehtürantrieb**
Swinging door drive
Mécanisme d'entraînement d'une porte battante

(30) Priorität: 14.01.1999 DE 19901033
(43) Veröffentlichungstag der Anmeldung: 19.07.2000
(73) Patentinhaber: DORMA GmbH + Co. KG, 58256 Ennepetal (DE)
(72) Erfinder: Scholten, Jan, Dipl.-Ing., 45277 Essen (DE); Kisters, Peter, Dipl.-Ing., 47574 Goch (DE); Schneider, Guido, Dipl.-Ing., 58313 Herdecke (DE)

(56) Entgegenhaltungen:
- EP-A- 0 243 786
- EP-A- 1 020 602
- DE-A- 3 202 930
- DE-A- 4 124 282
- FR-A- 1 510 056

## Beschreibung

Die Erfindung betrifft Drehtürantriebe gemäß der in den Oberbegriffen der Patentansprüche 1 und 2 angegebenen Art.

Aus der DE 41 24 282 C2 ist ein gattungsgemäßer Drehtürantrieb bekannt, bei dem das automatische Öffnen der angeschlossenen Tür über den Drehtürantrieb in elektromechanischer Weise erfolgt. Der Schließvorgang wird mit Unterstützung des Motorantriebes über eine eingebaute Schließfeder, die sich z. B. in einem handelsüblichen Türschließer befindet, bewerkstelligt. Dabei wird der Motorantrieb mit einem reduzierten Antriebsmoment beaufschlagt, wobei der Motor nur die Verluste des Getriebes ausgleicht. Ein dauerndes Schalten der Kupplung wird durch diese Art der Steuerung vermieden, welches gleichzeitig einen geringen Verschleiß bedeutet, denn es braucht beim Reversiervorgang der Drehtür nicht extra wieder die Kupplung eingekuppelt werden. Dieser Drehtürantrieb ist mit einem sogenannten Scherengestänge ausgestattet.

Ein solcher Antrieb kann auf dem Türrahmen oder der Tür montiert werden. Neben der vorbeschriebenen Anordnung eines Scherengestänges kann auch ein Parallelgestänge und eine sogenannte Gleitschiene in Verbindung mit einem geraden Betätigungsarm verwendet werden. Während die Schließmomente für Scheren- und Parallelgestänge den genormten Vorgaben genügen, zeigen sich für den Schließvorgang bei Verwendung einer Gleitschiene in der Regel sehr niedrige Schließmomente.

Eine Vorrichtung zum Öffnen und Schließen von Türen zeigt die DE 37 30 114 A1, die aus zwei Montageteilen besteht. Das eine Teil wird am Türblatt und das andere Teil der Vorrichtung rahmenseitig befestigt, wobei beide Montageteile untereinander durch einen Kraftübertragungsmechanismus miteinander verbunden sind. Gleichzeitig ist ein Umkehrmechanismus mit einer Rastkupplung vorhanden, die auch gleichzeitig die zu übertragenden Kräfte begrenzt. Hierzu können auch bewährte handelsübliche Türschließer verwendet werden, die jedoch eine Schließfeder aufweisen. Das Abtriebsrad der Vorrichtung, welches einerseits mit dem Kraftübertragungsmechanismus verbunden ist, weist ein Ritzel auf, welches mit einer Zahnstange in Wirkverbindung steht.

Ein ähnlich arbeitender Drehtürantrieb wird in der WO 89/11578 beschrieben, wobei hier ebenfalls für den Öffnungsvorgang eine Vorrichtung vorhanden ist und der Schließvorgang wie bei der DE 41 24 282 C2 durch die Kraft des Türschließers bewerkstelligt wird.

Ähnliche Drehtürantriebe werden in der US 1,684,704 sowie US 2,256,613 wiedergegeben. Auch hier sind Antriebe in Verbindung mit Türschließern wiedergegeben, wobei jedoch der Türschließer als separates Bauteil auf dem Flügel montiert ist und der Drehflügelantrieb sich oberhalb des Türflügels befindet. Die Verbindung zwischen Drehtürantrieb und Türschließer wird durch ein Scherengestänge bewerkstelligt. Die US 4,333,270 offenbart einen Drehtürantrieb, der elektromechanisch arbeitet. Dabei wirkt ein Antriebsrad mit einer Zahnstange derart zusammen, daß eine Feder für die Schließung der Tür beim Öffnungsvorgang gespannt wird.

Ein elektromechanischen Drehtürantrieb, der einen Gleichstrommotor in Verbindung mit einem Planetengetriebe zum Antrieb verwendet offenbart die DE 32 02 930 A1. Zwischen der Abtriebswelle und der angeschlossenen Tür ist ein Kniehebelgestänge vorhanden. Dieser Drehtürantrieb wird sowohl für den Öffnungs- als auch für den Schließvorgang der angeschlossenen Tür verwendet.

Einen elektrohydraulischen Drehtürantrieb mit der Typenbezeichnung ED 200 wird in dem Firmenprospekt der DORMA GmbH + Co. KG als ein kompakter Antrieb, der die Tür gegen eine Feder öffnet und mechanisch durch die Rückstellkräfte der Feder wieder in seine Schließlage geht, wiedergegeben. Dabei kann der Antrieb auf dem Türrahmen oder auf der Tür montiert werden. Dabei wird durch einen Elektromotor eine Pumpe angetrieben, die ein entsprechendes Ölvolumen in einem Hydraulikzylinder pumpt, der sich wiederum gegen eine Feder ausdehnt. Dabei ist der Kolben des Hydraulikzylinders mit einer Zahnung versehen, die ein Ritzel antreibt, an das der Hebelmechanismus zur Betätigung der Tür angebracht ist. Um die angeschlossene Tür nun wieder in ihre Schließlage zu bringen, werden entsprechende Ventile geöffnet und das Ölvolumen kann wieder in den Tank der Antriebseinheit zurückfließen. Die Feder schiebt dabei den Kolben zurück und schließt durch seine Bewegung, die auf das Ritzel übertragen wird, die Tür.

Die Aufgabe der Erfindung ist es deshalb, einen Drehtürantrieb gemäß dem Stand der Technik derart weiterzubilden, daß unter Vermeidung der genannten Nachteile eine einfache Konstruktion sowie eine problemlose Anpassung an gewünschte Drehmomentverläufe über den Öffnungswinkel ermöglicht werden.

Diese Aufgabe wird durch die kennzeichnenden Merkmale der Patentansprüche 1 und 2 gelöst.

Eine Anhebung der Momente für den Schließbereich ist beispielsweise im Bereich kleiner Türöffnungswinkel wünschenswert.

Weitere vorteilhafte Ausführungsformen der Erfindung bilden die Merkmale der Unteransprüche.

Durch die Übersetzung von translatorischer Kolbenbewegung in rotatorische Ritzelbewegung, ergibt sich eine Variation des Teilkreisdurchmessers. Durch den sich so verändernden Hebelarm kann bei gleichbleibender Kolben- bzw. Umfangskraft am Abtriebsritzel eine Anpassung der Ritzelmomente erfolgen. Gleichzeitig kann die höhere Federkraft durch die Zwischenschaltung eines Getriebes zwischen Abtriebswelle und Gestänge reduziert werden. Ferner besteht hierbei die Möglichkeit, den Federweg über eine weitere Veränderung des Teilkreisdurchmessers zu verkleinern. Der Verlauf des Schließmomentes ist eine Überlagerung der Einflüsse der Übersetzungs- oder Übertragungsfunktion, des Teilkreisdurchmessers und des Federkraftverlaufes.

Die im Stand der Technik verwendeten Ritzel weisen im Gegensatz zu der vorliegenden Erfindung einen aus abschnittsweise konstanten Radien zusammengesetzten Wälzkurvenverlauf auf. So ist die zur konstruktiven Integration des veränderlichen Teil- bzw. Wälzkreisdurchmessers eingesetzte Lösung, das in der DE 36 45 313 C2 beschriebene Prinzip, Stand der Technik. Dabei ergibt sich für die dem Zahnritzel zugeordnete komplementäre Verzahnung z. B. eine langgezogene S-förmige Wälzkurve. Durch eine geeignete Wahl des Verlaufs der Wälzkurve und der Flankenwinkel wird dabei versucht, die sich aus der Führungswandung der Zahnstange ergebende Reibung zu minimieren. Die ritzelseitige Verzahnung weist über ihre Wälzkurve variierte Profilverschiebungen auf. Im Bereich großer Türöffnungswinkel, das heißt kleiner Wälzkreisdurchmesser, wird die Verzahnung durch positive Profilverschiebung radial nach außen verschoben. An der Zahnstange wird entsprechend eine gegensinnige Profilverschiebung vorgenommen. Darüber hinaus weist die Verzahnung über der Wälzkurve einen sich verändernden Modul auf. Dabei wird der Modul nur so groß gewählt, daß die Festigkeit der Verzahnung ausreichend ist. Dabei sind die hier beschriebenen Ergebnisse empirisch erzielt worden.

Der Erfindung liegt die Erkenntnis zugrunde, daß das gewünschte sich ändernde Übersetzungsverhältnis am sinnvollsten durch eine Entkopplung der erforderlichen Hebellängenveränderungen des Getriebes von der Funktion der Umwandlung der Drehbewegung erreicht werden kann. Hierdurch ergeben sich nicht nur vielfältige Anpassungsmöglichkeiten an gewünschte Drehmomentenverläufe, sondern auch eine kostengünstige Konstruktion.

Aus diesem Grunde wird erfindungsgemäß eine Vorrichtung zwischen der Abtriebswelle des Drehtürantriebes und des Kraftübertragungsmechanismus geschaltet. Dabei überträgt z. B. das zwischengeschaltete Getriebe einen optimalen Teilkreisverlauf, wodurch die erforderliche Hebelängenveränderung von der Funktion der Umwandlung der translatorischen Kolbenbewegung in die Hebelverdrehung entkoppelt wird. Dabei wird eine Zahnstange mit einem konventionellen Ritzel gepaart.

Nach der Erfindung weist daher das sich über den Schließ- und Öffnungswinkel der Tür in seinem Übersetzungsverhältnis ändernde Getriebe eine mit einer Abtriebswelle verbundene Führung und eine relativ zur Führung und in dieser translatorisch bewegbare Mitnehmerrolle auf, die mit einem in eine an die Federanordnung gekoppelte Zahnstange eingreifendes Ritzel verbunden ist, wobei die Drehachse der Abtriebswelle zu der Drehachse des Ritzels und die Drehachse der Mitnehmerrolle zu der Drehachse des Ritzels in vorbestimmten Abständen voneinander angeordnet sind, derart, daß beim Verdrehen von Abtriebswelle und Ritzel infolge des sich dabei ändernden Achsabstandes zwischen Abtriebswelle und Mitnehmerrolle das Übersetzungsverhältnis sich ändert.

Gemäß einer Ausführungsform der Erfindung schneidet die Drehachse der Mitnehmerrolle den Wälzkreis des Ritzels und ist parallel zur Drehachse des Ritzels ausgerichtet. Hierdurch ergibt sich eine kompakte raumsparende Konstruktion, die aber auch gleichzeitig den gewünschten, sich über den Öffnungswinkel des Türblattes der zugeordneten Tür ändernden Übersetzungsverhältnissen Rechnung trägt.

Das Übersetzungsverhältnis des Getriebes ist durch den Wälzkreisdurchmesser des Ritzels, den Abstand der Drehachse der Abtriebswelle von der Drehachse des Ritzels sowie von dem Abstand der Mitnehmerrolle zur Drehachse des Ritzels bestimmt. Durch Änderung einzelner Werte werden das Übersetzungsverhältnis und somit der Drehmomentenverlauf des Drehtürantriebes über den Öffnungswinkel des Türblattes verändert. Hierdurch ergeben sich unterschiedliche Übersetzungsverhältnisse und somit Anpassungsmöglichkeiten an gewünschte Drehmomentencharakteristika über den Öffnungswinkel, bei denen lediglich die genannten Komponenten und Werte verändert werden müssen.

Gemäß einer Ausführungsform der Erfindung ist der Drehtürantrieb mit einem zwischen einem Anlenkpunkt des drehbeweglichen Türblattes der zugeordneten Tür und einem weiteren Anlenkpunkt außerhalb des Türblattes über den Drehbereich sich ändernden wirksamen Hebelarm ausgebildet, der an die Abtriebswelle angreift.

Vorzugsweise wird der wirksame Hebelarm durch einen Gleitschienenarm gebildet.

Weitere Vorteile und Merkmale ergeben sich aus der folgenden Beschreibung einer Ausführungsform der Erfindung im Zusammenhang mit den Zeichnungen. Es zeigen:
- Figur 1:: eine schematische Schnittansicht eines Getriebes eines Drehtürantriebes.
- Figuren 2 und 3:: jeweils eine Ansicht gemäß einer Linie A-A von Figur 1, jeweils um 180° gedreht.

In Figur 1 ist in einer schematischen Ansicht eine Vorrichtung 10 mit Getriebe 12 dargestellt, das in einem Gehäuse 14 eines Drehtürantriebes angeordnet ist. Bei dem Ausführungsbeispiel ist auf die Wiedergabe der bekannten Teile des Drehflügelantriebes verzichtet worden.

Das Getriebe 12 wirkt dabei mit einer Zahnstange 16 zusammen. In die Zahnstange 16 greift ein Ritzel 18 ein, das fest mit einem eine Mitnehmerrolle 20 tragenden Mitnehmer 22 verbunden ist, wobei eine Drehachse 24 des Ritzels 18 und eine Drehachse des Mitnehmers 22 identisch sind.

Eine Drehachse 26 der Mitnehmerrolle 20 ist zur Drehachse 24 in einem Abstand E angeordnet, so daß die Drehachse 26 den Wälzkreis 28 des Ritzels 18 schneidet. Die Drehachsen 24 und 26 sind zueinander parallel ausgerichtet.

Die Mitnehmerrolle 20 ist zwischen einer Führung 30 angeordnet, die fest mit einer aus dem Gehäuse 14 herausragenden Abtriebswelle 32 verbunden ist. Eine Drehachse 34 der Abtriebswelle 32 und eine Drehachse der Führung 30 sind daher identisch.

Die Drehachse 34 der Abtriebswelle 32 und der Führung 30 ist zur Drehachse 24 des Ritzels 18 und des Mitnehmers 22 in einem Abstand F angeordnet.

An die Abtriebswelle 32 wird ein nicht dargestellter Gleitschienenarm angreifen.

Mit dem Öffnen eines Türblattes, an dem beispielsweise der Drehtürantrieb angebracht ist, wird die Abtriebswelle 32 gedreht. Über eine Führung, die aus zwei Führungsschienen 36 und 38 besteht, siehe Figuren 2 und 3, wird die Mitnehmerrolle 20 bewegt, d. h. die durch das Öffnen der Tür auf die Abtriebswelle 32 und die Führung 30 übertragene Kraft wird über die Führung 30 auf die Mitnehmerrolle 20 und somit auf den Mitnehmer 22 und das Ritzel 18 übertragen. Die Mitnehmerrolle 20 wird dabei relativ zur Führung 30 translatorisch geführt. Das Ritzel 18 bewegt die Zahnstange 16 beim Öffnen und Schließen durch den Antriebsmotor über eine Steuerung aufgrund eines Sensorsignales.

Wie den Figuren 2 und 3 zu entnehmen ist, verändert sich mit dem Drehen der Abtriebswelle 32 und somit des Mitnehmers 22 mit dem Ritzel 18 die relative Lage der Drehachse 26 der Mitnehmerrolle 20 zur Drehachse 34 der Abtriebswelle 32. Die Figuren 2 und 3 zeigen das Getriebe 12 von Figur 1 entlang einer Linie A-A um 180° gedreht jeweils in einer Teilschnittansicht. Ein maximaler Abstand der Drehachse 26 der Mitnehmerrolle 20 von der Drehachse 34 der Abtriebswelle 32 ist in Figur 2 dargestellt, und der minimale Abstand der Drehachse 26 der Mitnehmerrolle 20 von der Drehachse 34 der Abtriebswelle 32 ist in Figur 3 dargestellt.

Durch den sich ändernden Hebelarm zwischen den beiden Drehachsen 26 und 34 verändert sich der über den Öffnungswinkel ergebende Kraftverlauf. Das Übersetzungsverhältnis des Getriebes 12 wird durch den Durchmesser des Wälzkreises 28, des Ritzels 18, den Abstand F der Drehachse 34, der Abtriebswelle 32 von der Drehachse 24 des Ritzels 18, sowie von dem Abstand E der Drehachse 26 der Mitnehmerrolle 20 zur Drehachse 24 des Ritzels 18 bestimmt.

Durch Variation dieser Größen wird der Kraftverlauf über den Öffnungswinkel des Türblattes beeinflußt und kann dadurch auf einfache Weise festgelegt werden.

Über den Öffnungswinkel eines Türblattes einer Tür kann somit auf einfache Weise Einfluß auf den sich durch den Gleitschienenarm ändernden wirksamen Hebelarm und somit auf den sich über den Öffnungswinkel des Türblattes ändernden Kraft- und Drehmomentenverlauf genommen werden.

Dieses ist sowohl bei elektromechanischen als auch bei elektrohydraulischen Drehtürantrieben möglich, darüber hinaus auch bei solchen Drehtürantrieben, die als Öffnungshilfe anzusehen sind, das heißt beim Öffnen des angeschlossenen Türflügels wird gleichzeitig eine Feder gespannt, die die spätere Schließung der Tür ohne den Antrieb bewerkstelligt.

### Bezugszeichen

- 10: Vorrichtung
- 12: Getriebe
- 14: Gehäuse
- 16: Zahnstange
- 18: Ritzel
- 20: Mitnehmerrolle
- 22: Mitnehmer
- 24: Drehachse
- 26: Drehachse
- 28: Wälzkreis
- 30: Führung
- 32: Abtriebswelle
- 34: Drehachse
- 36: Führungsschiene - links
- 38: Führungsschiene - rechts
- E: Abstand (Drehachse 24 zur Drehachse 26)
- F: Abstand (Drehachse 34 zur Drehachse 24)

## Patentansprüche

1. Drehtürantrieb mit einer elektromechanischen oder elektrohydraulischen Antriebsvorrichtung, die ein für ein Öffnen und Schließen eines angeschlossenen Drehflügels nötiges Öffnungs- und/oder Schließmoment liefert, wobei eine elektronische Regelung/Steuerung mit mindestens einem Speicher und mindestens einem Mikroprozessor aufgrund von Sensorsignalen das Öffnen bzw. das Schließen über eine Abtriebswelle bewirkt, die mit einem Gestänge oder einem Betätigungsarm wirkverbunden ist, wobei zwischen der Abtriebswelle (32) des Drehtürantriebes und dem Gestänge bzw. dem Betätigungsarm eine Vorrichtung (10) vorhanden ist, die eine Veränderung des Öffnungs- und/oder des Schließmomentes über den Drehwinkel des angeschlossenen Drehflügels bewirkt, wobei die Vorrichtung (10) ein Getriebe (12) umfaßt, **dadurch gekennzeichnet, daß** sich das Getriebe (12) in seinem Übersetzungsverhältnis über den Öffnungswinkel des Drehflügels ändert, wobei das Getriebe (12) eine mit einer Abtriebswelle (32) des Getriebes (12) verbundene Führung (30) und eine relativ zu der Führung (30) und in dieser translatorisch bewegbare Mitnehmerrolle (20) umfaßt, die mit einem mit einer mit der elektromechanisch oder elektrohydraulischen Antriebsvorrichtung in Verbindung stehenden Zahnstange (16) eingreifendes Ritzel verbunden ist, wobei eine Drehachse (34) der Abtriebswelle (32) zu einer Drehachse (24) des Ritzels (18) und eine Drehachse (26) der Mitnehmerrolle (20) zu einer Drehachse (24) des Ritzels (18) in vorbestimmten Abständen (E und F) voneinander angeordnet sind, derart, daß sich das Übersetzungsverhältnis des Getriebes (12) bei einem Verdrehen des Ritzels (18) infolge eines sich dabei ändernden Achsabstandes zwischen Abtriebswelle (32) und Mitnehmerrolle (20) ändert.

2. Drehtürantrieb mit einer elektromechanischen oder elektrohydraulischen Antriebsvorrichtung, die ein für ein Öffnen und Schließen eines angeschlossenen Drehflügels nötiges Öffnungsmoment liefert, wobei eine elektronische Regelung/Steuerung mit mindestens einem Speicher und mindestens einem Mikroprozessor aufgrund von Sensorsignalen das Öffnungsmoment über eine Abtriebswelle liefert und mit der Antriebsvorrichtung direkt oder indirekt ein Getriebe wirkverbunden ist, das mit einem Austritt einer Abtriebswelle eines Türschließers verbunden ist und über die Abtriebswelle des Türschließers mit einem Gestänge oder einem Betätigungsarm in Verbindung steht, wobei zwischen der Abtriebswelle des Türschließers und dem Gestänge bzw. dem Betätigungsarm eine Vorrichtung vorhanden ist, die eine Veränderung des Öffnungs- und/oder des Schließmomentes über den Drehwinkel des Drehflügels bewirkt, wobei die Vorrichtung (10) ein Getriebe (12) umfaßt, **dadurch gekennzeichnet, daß** sich das Getriebe (12) in seinem Übersetzungsverhältnis über den Öffnungswinkel des Drehflügels ändert, wobei das Getriebe (12) eine mit einer Abtriebswelle (32) des Getriebes (12) verbundene Führung (30) und eine relativ zu der Führung (30) und in dieser translatorisch bewegbare Mitnehmerrolle (20) umfaßt, die mit einem Ritzel (18) verbunden ist, das in eine Zahnstange (16) eingreift, die mit einer unter Spannung stehenden Feder des Türschließers in Verbindung steht, wobei eine Drehachse (34) der Abtriebswelle (32) zu einer Drehachse (24) des Ritzels(18) und eine Drehachse (26) der Mitnehmerrolle (20) zu einer Drehachse (24) des Ritzels (18) in vorbestimmten Abständen (E und F) voneinander angeordnet sind, derart, daß sich das Übersetzungsverhältnis des Getriebes (12) bei einem Verdrehen des Ritzels (18) infolge eines sich dabei ändernden Achsabstandes zwischen Abtriebswelle (32) und Mitnehmerrolle (20) ändert.

3. Drehtürantrieb nach Anspruch 1 oder 2, **dadurch gekennzeichnet, daß** die Drehachse (26) der Mitnehmerrolle (20) einen Wälzkreis (28) des Ritzels (18) schneidet und parallel zur Drehachse (24) des Ritzels (18) ausgerichtet ist.

4. Drehtürantrieb nach Anspruch 3, **dadurch gekennzeichnet, daß** das Übersetzungsverhältnis des Getriebes (12) durch einen Durchmesser des Wälzkreises (28) des Ritzels (18), den Abstand (F) der Drehachse (34) der Abtriebswelle (32) von der Drehachse (24) des Ritzels (18) sowie von dem Abstand (E) der Drehachse (24) der Mitnehmerrolle (20) zur Drehachse (24) des Ritzels (18) bestimmt ist.

5. Drehtürantrieb nach einem der vorhergehenden Ansprüche, **gekennzeichnet durch** eine Ausbildung des Drehtürantriebes mit einem an die Abtriebswelle (32) angreifenden, sich über einen Drehbereich ändernden, wirksamen Hebelarm, der zwischen einem Anlenkpunkt eines drehbeweglichen Drehflügels einer zugeordneten Tür und einem weiteren Anlenkpunkt außerhalb des Drehflügels ausgebildet ist.

6. Drehtürantrieb nach Anspruch 5, **dadurch gekennzeichnet, daß** der wirksame Hebelarm durch ein Gleitschienengestänge gebildet wird.

7. Drehtürantrieb nach Anspruch 5, **dadurch gekennzeichnet, daß** der wirksame Hebelarm durch ein Kniehebelgestänge gebildet wird.

## Claims

1. A swing door operator with an electromechanical or electro-hydraulic drive device, which delivers an opening and/or closing moment required for an opening and closing of a connected swing leaf, wherein an electronic closed-loop/open-loop control system with at least one memory and at least one micro-processor causes the opening respectively the closing based on detector signals via a driven shaft, which is operationally connected to an arm assembly or an actuating arm, a device (10) being provided between the driven shaft (32) of the swing leaf operator and the arm assembly, respectively the actuating arm, which device causes a change of the opening and/or closing moment over the angle of rotation of the connected swing leaf, the device (10) comprising a gear (12), **characterized in that** the gear (12) changes its transmission gear ratio over the opening angle of the swing leaf, the gear (12) comprising a guide (30), connected to a driven shaft (32) of the gear (12), and a catch roller (20), which is translationally movable with regard to and within the guide (30), which roller is connected to a pinion engaging in a toothed rack (16), which is in connection with the electromechanical or electro-hydraulic drive device, an axis of rotation (34) of the driven shaft (32) with regard to an axis of rotation (24) of the pinion (18) and an axis of rotation (26) of the catch roller (20) with regard to an axis of rotation (24) of the pinion (18) being disposed at predetermined distances (E and F) to each other such that, upon rotating the pinion (18), the transmission gear ratio of the gear (12) changes because of a thereby changing centre-to-centre distance between the driven shaft (32) and the catch roller (20).

2. A swing door operator with an electromechanical or electro-hydraulic drive device, which delivers an opening moment required for an opening and a closing of a connected swing leaf, wherein an electronic closed-loop/open-loop control system with at least one memory and at least one micro-processor delivers the opening moment based on detector signals via a driven shaft, and a gear is directly or indirectly operationally connected to the drive device, which gear is connected to an output of a driven shaft of a door closer, and, via the driven shaft of the door closer, is in connection with an arm assembly or an actuating arm, a device being provided between the driven shaft of the door closer and the arm assembly respectively the actuating arm, which device causes a change of the opening and/or closing moment over the angle of rotation of the swing leaf, the device (10) comprising a gear (12), **characterized in that** the transmission gear ratio of the gear (12) changes over the opening angle of the swing leaf, the gear (12) comprising a guide (30), connected to a driven shaft (32) of the gear (12), and a catch roller (20) translationally movable with regard to and within the guide (30), which roller is connected to a pinion (18) engaging in a toothed rack (16), which is in connection with a loaded spring of the door closer, an axis of rotation (34) of the driven shaft (32) with regard to an axis of rotation (24) of the pinion (18) and an axis of rotation (26) of the catch roller (20) with regard to an axis of rotation (24) of the pinion (18) being disposed at predetermined distances (E and F) to each other such that, upon rotating the pinion (18), the transmission gear ratio of the gear (12) changes because of a thereby changing centre-to-centre distance between the driven shaft (32) and the catch roller (20).

3. A swing door operator according to claim 1 or 2, **characterized in that** the axis of rotation (26) of the catch roller (20) intersects a pitch circle (28) of the pinion (18) and is parallel with regard to the axis of rotation (24) of the pinion (18).

4. A swing door operator according to claim 3, **characterized in that** the transmission gear ratio of the gear (12) is determined by a diameter of the pitch circle (28) of the pinion (18), the distance (F) of the axis of rotation (34) of the driven shaft (32) from the axis of rotation (24) of the pinion (18) as well as by the distance (E) of the axis of rotation (24) of the catch roller (20) with regard to the axis of rotation (24) of the pinion (18).

5. A swing door operator according to one of the preceding claims, **characterized by** forming the swing door operator with an active lever arm engaging in the driven shaft (32) and changing over a rotational range, which arm is formed between a point of articulation of a rotationally movable swing leaf of an associated door and another point of articulation outside the swing leaf.

6. A swing door operator according to claim 5, **characterized in that** the active lever arm is formed by a slide channel arm assembly.

7. A swing door operator according to claim 5, **characterized in that** the active lever arm is formed by a knee lever arm assembly.

## Revendications

1. Entraînement de porte tournante avec un dispositif d'entraînement électromécanique ou électro-hydraulique, lequel dispositif délivre un couple d'ouverture et/ou de fermeture nécessaire à une ouverture et une fermeture d'un vantail tournant connecté, un réglage/contrôle électronique avec au moins une mémoire et au moins un microprocesseur effectuant, sur la base des signaux de détecteurs, l'ouverture respectivement la fermeture via un arbre de sortie, qui est activement connecté à un assemblage de tiges ou à un bras d'actionnement, un dispositif (10), qui est prévu entre l'arbre de sortie (32) de l'entraînement de porte tournante et le système de tiges respectivement le bras d'actionnement, effectue un changement du couple d'ouverture et/ou de fermeture au cours de l'angle de rotation du vantail tournant connecté, le dispositif (10) comprenant un engrenage (12), **caractérisé en ce que** l'engrenage (12) change son rapport de transmission au cours de l'angle d'ouverture du vantail tournant, l'engrenage (12) comprenant un guidage (30), connecté à l'arbre de sortie (32) de l'engrenage (12), et un rouleau d'entraînement (20) mobile en translation par rapport au guidage (30) et mobile dans celui-ci, lequel rouleau étant connecté à un pignon s'engrenant dans une crémaillère (16) qui est en connexion avec le dispositif d'entraînement électromécanique ou électro-hydraulique, un axe de rotation (34) de l'arbre de sortie (32) par rapport à un axe de rotation (24) du pignon (18) et un axe de rotation (26) du rouleau d'entraînement (20) par rapport à un axe de rotation (24) du pignon (18) étant disposés l'un par rapport à l'autre à des distances (E et F) prédéterminées, de façon à ce que le rapport de transmission de l'engrenage (12) change lorsque le pignon (18) est tourné à cause de l'entraxe changeant entre l'arbre de sortie (32) et le rouleau d'entraînement (20).

2. Entraînement de porte tournante avec un dispositif d'entraînement électromécanique ou électro-hydraulique, lequel dispositif délivre un couple d'ouverture nécessaire à une ouverture et une fermeture d'un vantail tournant connecté, un réglage/contrôle électronique avec au moins une mémoire et au moins un microprocesseur fournissant, sur la base des signaux de détecteurs, le couple d'ouverture via un arbre de sortie, et un engrenage étant activement connecté directement ou indirectement au dispositif d'entraînement, lequel engrenage étant connecté à une sortie d'un arbre de sortie d'un ferme-porte et étant en connexion avec un système de tiges ou un bras d'actionnement, un dispositif étant prévu entre l'arbre de sortie du ferme-porte et le système de tiges, respectivement le bras d'actionnement, lequel dispositif effectue un changement du couple d'ouverture et/ou de fermeture au cours de l'angle de rotation du vantail tournant, le dispositif (10) comprenant un engrenage (12), **caractérisé en ce que** l'engrenage (12) change son rapport de transmission au cours de l'angle d'ouverture du vantail tournant, l'engrenage (12) comprenant un guidage (30), connecté à un arbre de sortie (32) de l'engrenage (12), et un rouleau d'entraînement (20) mobile en translation par rapport au guidage (30) et mobile dans celui-ci, lequel rouleau étant connecté à un pignon (18) s'engrenant dans une crémaillère (16) qui est en connexion avec un ressort contraint du ferme-porte, un axe de rotation (34) de l'arbre de sortie (32) par rapport à un axe de rotation (24) du pignon (18) et un axe de rotation (26) du rouleau d'entraînement (20) par rapport à un axe de rotation (24) du pignon (18) étant disposés l'un par rapport à l'autre à des distances (E et F) prédéterminées, de façon à ce que le rapport de transmission de l'engrenage (12) change, lorsque le pignon (18) est tourné, à cause de l'entraxe changeant entre l'arbre de sortie (32) et le rouleau d'entraînement (20).

3. Entraînement de porte tournante selon la revendication 1 ou 2, **caractérisé en ce que** l'axe de rotation (26) du rouleau d'entraînement (20) coupe un cercle de fonctionnement (28) du pignon (18) et est orienté parallèlement par rapport à l'axe de rotation (24) du pignon (18).

4. Entraînement de porte tournante selon la revendication 3, **caractérisé en ce que** le rapport de transmission de l'engrenage (12) est déterminé par un diamètre du cercle de fonctionnement (28) du pignon (18), par la distance (F) entre l'axe de rotation (34) de l'arbre de sortie (32) et l'axe de rotation (24) du pignon (18), ainsi que par la distance (E) entre l'axe de rotation (24) du rouleau d'entraînement (20) et l'axe de rotation (24) du pignon (18).

5. Entraînement de porte tournante selon l'une des revendications précédentes, **caractérisé par** la formation de l'entraînement de porte tournante avec un bras de levier actif changeant pendant un champs de rotation et s'attaquant à l'arbre de sortie (32), lequel bras est aménagé entre un point d'articulation d'un vantail tournant mobile en rotation d'une porte associée et un autre point d'articulation à l'extérieur du vantail tournant.

6. Entraînement de porte tournante selon la revendication 5, **caractérisé en ce que** le bras de levier actif est aménagé par l'intermédiaire d'un système de tiges à glissière.

7. Entraînement de porte tournante selon la revendication 5, **caractérisé en ce que** le bras de levier actif est aménagé par l'intermédiaire d'un système de tiges à levier coudé.
